# FASCICULE DE BREVET EUROPEEN

(11) **EP 0 148 051 B1**
(45) Date de publication et mention de la délivrance du brevet: **27.01.1988**
(21) Numéro de dépôt: 84402425.7
(22) Date de dépôt: 28.11.1984
(51) Int. Cl.: H01R 43/04, H01R 43/02

(54) **Procédé et dispositif de connexion électrique fixé de tresses sur des plages d'amenée de courant**
Verfahren und Einrichtung zum festen elektrischen Verbinden von Litzen auf Stromzufuhrflächen
Method and device for the fixed electrical connection of braided conductors to current supply surfaces

(30) Priorité: 13.12.1983 FR 8320089
(43) Date de publication de la demande: 10.07.1985
(73) Titulaire: MERLIN GERIN, F-38050 Grenoble Cédex (FR)
(72) Inventeur: Favre-Tissot, Jean-Paul, F 38050 Grenoble Cedex (FR)
(74) Mandataire: Kern, Paul

(56) Documents cités:
- FR-A- 1 279 798
- GB-A- 985 597
- US-A- 3 067 319
- US-A- 4 224 496

## Description

L'invention est relative à un procédé de connexion électrique fixe de conducteurs flexibles telles que des tresses, de forte section sur l'extrémité d'une plage d'amenée de courant de section aplatie.

Les appareils de coupure de courant de forte intensité, par exemple de quelques milliers d'Ampères, comporte des conducteurs souples, en l'occurrence des shunts ou des tresses, de connexion de la partie mobile, en particulier des doigts de contact mobile et de la plage d'amenée de courant. L'extrémité de ces conducteurs souples est généralement solidarisée à la surface supérieure de la plage d'amenée de courant par soudage ou par serrage par des boulons. Ces modes de fixation donnent entière satisfaction pour des conducteurs de section limitée, mais sont difficilement applicables à des shunts ou tresses de forte section nécessaire au passage du courant dans les appareils précités.

On connaît déjà, notamment du document GB-A-985 597, un procédé de fixation d'un conducteur à un balai en forme de bloc, dont la section est notablement supérieure à celle du conducteur. L'extrémité du conducteur est introduite dans une rainure ménagée sur l'une des faces latérales du bloc et elle est soudée électriquement par résistance au bloc.

Le procédé selon la présente invention a pour but de permettre une connexion fixe de conducteurs souples, notamment de tresses, de forte section, sur une plage de forme aplatie.

Le procédé selon l'invention est un procédé de connexion électrique fixe de conducteurs flexibles à une pièce par soudure électrique par résistance d'au moins un conducteur placé dans une encoche de ladite pièce, caractérisé en ce que les conducteurs sont des conducteur flexibles de forte section, tels que des tresses, destinés à être fixés sur l'extrémité d'une plage d'amenée de courant de section aplatie, plusieurs encoches, dont la section correspond à celle du ou des conducteurs associés étant ménagées dans la tranche de l'extrémité de la plage et séparées latéralement par des dents susceptibles de se déformer, les extrémités des conducteurs étant introduites sans jeu dans les encoches, puis soudées électriquement par résistance à ladite plage, de manière à ce que lesdites dents soient déformés lors de la soudure et compriment les extrémités des conducteurs.

En pratiquant des encoches de profondeur plus ou moins grande, il est possible d'accroître la surface de fixation des conducteurs flexibles et de ménager des logements recevant des extrémités de ces conducteurs flexibles, notamment des tresses. Par la suite, les conducteurs flexibles seront dénommés tresses, d'autres types de conducteurs pouvant bien entendu être utilisés.

La liaison électrique et mécanique des tresses à la plage est réalisée dans une presse de soudage de forte capacité capable de déformer la denture définie par les encoches pour comprimer et enserrer les extrémités des tresses dans les encoches et de réaliser un soudage sans apport de brasure. L'absence d'étain ou d'une autre brasure évite la diffusion de l'étain dans la tresse et une rigidification de cette dernière. La tranche de la plage d'amenée de courant peut être découpée en créneaux sur toute sa largeur pour définir une série d'encoches dont chacune re- çoît l'extrémité ou les extrémités d'une ou de plusieurs tresses juxtaposées ou superposées dans l'encoche. Le logement des tresses dans les encoches facilite leur positionnement et permet la liaison de l'ensemble des tresses à la plage d'amenée de courant par une opération unique ne nécessitant aucun recuit. Cette découpe en créneaux réduit la section des dents en saillie ce qui permet leur déformation sous l'effort de compression exercé par la presse et une compression des extrémités des tresses engagées entre les dents.

L'invention est également relative à un dispositif de connexion électrique d'une pluralité de tresses, notamment de liaison de doigts de contact d'un appareil de coupure électrique à une plage d'amenée de courant. Dans les appareils de forte intensité il est courant d'utiliser plusieurs tresses de connexion dont la rigidité est inférieure à celle d'une tresse unique de forte section. L'ensemble de ces tresses, qui peuvent être raccordées à un ou plusieurs doigts de contact mobile, est fixé à la plage d'amenée de courant en logeant selon la présente invention les extrémités de ces tresses dans des encoches ménagées dans l'extrémité de la plage. A titre indicatif on peut préciser que la liaison par encoche selon l'invention a permis de fixer sur une plage mince de 45 mm de largeur sur 8 mm d'épaisseur cinq tresses ayant chacune une section de 40 mm carré. La section de tresse raccordée à la plage peut d'ailleurs être augmentée en accroissant la profondeur des encoches.

Les tresses s'étendent à la sortie des encoches dans le prolongement de la plage, ou selon un mode de mise en oeuvre préférentiel perpendiculairement à la plage. Lors d'une connexion d'un grand nombre de tresses sur une même plage, il est préférable de loger plusieurs tresses dans une même encoche que de multiplier le nombre des encoches en réduisant la largeur des dents ce qui risquerait d'affaiblir l'ensemble.

D'autres avantages et caractéristiques ressortiront plus clairement de la description qui va suivre d'un mode de mise en oeuvre de l'invention, donné à titre d'exemple non limitatif et représenté aux dessins annexés, dans lesquels:
la figure 1 est une vue schématique en élévation d'un contact électrique ayant des tresses de liaison raccordées à une plage d'amenée de courant, selon l'invention;
la figure 2 est une vue en plan de la fig. 1;
la figure 3 illustre schématiquement la presse à souder de la plage selon la fig. 1, avant l'opération de soudage;
la figure 4 est une vue analogue à celle de la fig. 3, montrant l'ensemble après l'opération de soudage;
la figure 5 est une vue de côté de la plage de contact après l'opération de soudage.

Sur les figures, un contact mobile 10 d'un appareil de coupure de courant de forte intensité, par exemple d'un disjoncteur électrique du type décrit dans le brevet français N° 2 484 136, coopère avec un contact fixe 12. Ces contacts sont reliés respectivement à une plage d'amenée de courant 14 et à plage de départ 16, le contact mobile 10 pouvant être déplacé en position d'ouverture pour interrompre le courant. Le contact mobile 10 conçu pour des intensités nominales de plusieurs milliers d'Ampères est constitué par cinq doigts 18 montés sur un même axe 20 solidaire d'un porte-contacts (non représenté) actionné par le mécanisme du disjonteur. Chaque doigt ou contact 18 comporte des lamelles 22, 24, le nombre de ces lamelles pouvant bien entendu être différent. Le contact mobile 10 est relié à la plage 14 par cinq tresses 26, chacune associée à l'un des doigts de contact 18. L'extrémité 28 de la tresse 26 est engagée dans une entaille 30 pratiquée à la partie postérieure du doigt de contact 18, la fixation étant réalisée par une soudure à l'étain. L'extrémité opposée 32 est raccordée à la plage d'amenée de courant 14 par soudage sous pression dans des encoches 34, 36, 38. Dans l'exemple illustré par les figures, la plage 14 d'une section de 8 x 45 mm présente sur la tranche 40 trois encoches 34, 36, 38 en forme d'entailles traversant toute la hauteur de la plage 14. Les encoches 34, 36, 38 en forme de créneaux sont délimitées par des dents 42, les encoches d'extrémités 34,38 recevant chacune deux tresses 26, tandis que l'encoche du milieu 36 reçoit l'extrémité 32 d'une seule tresse. La largeur des encoches d'extrémités 34, 38 est bien entendu supérieure à celle de l'encoche 36. Les tresses sont introduites dans les encoches 34,36, 38 de manière à s'étendre perpendiculairement à la plage 14, une disposition différente, notamment d'alignement de la tresse 26 avec la plage 14, étant concevable.

En se référant plus particulièrement aux figures 3 et 4, qui illustrent le procédé de soudage des tresses 26 à la plage 14, on voit que cette dernière est prise entre les mâchoires 44 d'une presse à souder, la partie encochée étant en saillie en regard de l'électrode mobile 46 de la presse. Les tresses 26 sont mises en place dans les encoches 34, 36, 38, cette mise en place s'effectuant par simple insertion des extrémités 32 dans les encoches avant que l'électrique 46 soit appliquée sur la tranche 40 de la plage 14. L'électrode 46 coiffe toute la tranche 40 et sous la forte pression pouvant atteindre plusieurs milliers de kilos et sous l'effet de chauffage électrique, l'intensité du courant pouvant être de plusieurs dizaines de milliers d'Ampères, les dents 42 sont écrasées en comprimant et en soudant les tresses dans les encoches 34, 36, 38. Le soudage s'effectue par chauffage et compression sans apport de brasure et sans recuit. La forme écrasée ou évasée des dents 42 sous l'effet de la pression est illustrée par les figures 4 et 5. La fixation de l'ensemble des tresses 26 et réalisée par une opération unique sans nécessiter des accessoires de maintien ou de positionnement des tresses 26. Les extrémités 32 logées dans une même encoche 34, 38 peuvent être juxtaposées de la manière représentée sur les figures, ou superposées, la profondeur de l'encoche 34, 38 étant alors appropriée au nombre d'extrémités 32 superposées. Il est clair que les extrémités 32 logées dans une même encoche 34, 38 peuvent appartenir à des tresses 26 raccordées à un même doigt de contact 18, ce qui permet de réduire la section de ces tresses 26, ou que toute autre dis- positon est concevable. La section des encoches 34, 36, 38 est adaptée à celle des extrémités 32 da façon à ce que ces dernières viennent se loger sans jeu dans les encoches avant l'opération de soudage. Le raccordement par soudage selon l'invention, n'augmente pas l'encombrememt de la plage de raccordement 14 et il conserve la souplesse des tresses 26 ce qui permet de limiter leur longueur. Le procédé selon l'invention est particulièrement approprié au soudage des tresses en cuivre 26 sur des plages 14 en cuivre, mais il est applicable à des matériaux différents de soudage sur des plages en aluminium. Ce procédé est particulièrement intéressant pour la fixation de plusieurs tresses 26 a une même plage 14, mais on ne sortirait pas du cadre de l'invention en l'appliquant pour une fixation d'une tresse unique.

Il est inutile de décrire plus en détail la presse à souder qui est d'un type classique ou le procédé qui se résume à la mise en place de la plage 14 entre les mors 44 de la presse, les tresses 26 étant insérées dans les encoches 34, 36, 38 et à l'application de l'électrode mobile 46 sur la tranche 40 sous forte pression pour un soudage par résistance de la manière usuelle.

## Revendications

1. Procédé de connection électrique fixe de conducteurs flexibles à une pièce par soudure électrique par résistance d'au moins un conducteur placé dans une encoche de ladite pièce, caractérisé en ce que les conducteurs (26) sont des conducteurs flexibles de forte section, tels que des tresses, destinés à être fixés sur l'extrémité d'une plage (14) d'amenée de courant de section aplatie, plusieurs encoches (34, 36, 38) dont la section correspond à celle du ou des conducteurs associés, étant ménagées dans la tranche de l'extrémité de la plage et séparées latéralement par des dents (42) susceptibles de se déformer, les extrémités des conducteurs étant introduites sans jeu dans les encoches, puis soudés électriquement par résistance à ladite plage, de manière à ce que lesdites dents soient déformées lors de la soudure et compriment les extrémités des conducteurs.

2. Procédé selon la revendication 1, caractérisé en ce qu'on pratique une rangée d'encoches (34, 36, 38) le long de ladite tranche (40) pour constituer un peigne, entre les dents (42) duquel sont insérés les conducteurs flexibles (26) à raccorder, ledit peigne garni de conducteurs étant placé dans une presse (44, 46) et chauffé pour réaliser en une opération unique la fixation de l'ensemble desdits conducteurs flexibles.

3. Procédé selon la revendication 1 ou 2, caractérisé en ce que les encoches (34, 36; 38) de forme rectangulaire traversent de part en part l'épaisseur de ladite plage (14) en étant ouvertes sur trois faces, en l'occurrence les grandes faces supérieures et inférieures et la face avant de. la plage, et que les conducteurs flexibles (26) sont introduits dans les encoches, de manière à s'étendre perpendiculairement auxdites grandes faces.

4. Procédé selon la revendication 1, 2 ou 3, caractérisé en ce que les tresses (26) et la plage (14) sont en cuivre et que la soudure est réalisée sans apport de brasure.

5. Procédé selon la revendication 4, caractérisé en ce que la pression de soudage estde plusieurs milliers de kilogrammes par centimètre carré et l'intensité du courant de soudage de plusieurs dizaines de milliers d'ampères.

6. Dispositif de connexion électrique de conducteurs flexibles à une pièce comportant au moins une encoche de logement de l'extrémité d'un conducteur qui est soudée électriquement par résistance à ladite pièce, caractérisé en ce que les conducteurs (26) sont des conducteurs flexibles de forte section, tels que des tresses, ladite pièce étant constituée par une plage (14) d'amenée de courant de section aplatie, plusieurs encoches (34, 36, 38) dont la secton correspond à celle du ou des conducteurs associés étant ménagées dans la tranche (40) de l'extrémité de la plage et séparés latéralement par des dents (42) susceptibles de se déformer, de manière à ce que les extrémités des conducteurs soient introduites sans jeu dans les encoches puis soudées électriquement par résistance à ladite plage, déformant ainsi les dents qui viennent comprimer les extrémités des conducteurs.

7. Dispositif de connexion selon la revendication 6, de tresses (26) de liaison d'une plage (14) d'amenée de courant à une pluralité de doigts (18) d'un contact mobile (10) d'un disjoncteur électrique, caractérisé en ce que plusieurs tresses (26) solidia- res d'un ou de plusieurs doigts (18) sont logées dans une même encoche (34, 38).

8. Dispositif de connexion selon la revendication 7, caractérisé en ce que les extrémités (32) des tresses (26) logées dans une même encoche (34, 38) sont superposées et/ou juxtaposées dans ladite encoche.

9. Dispositif de connexion selon la revendication 6, 7 ou 8, caractérisé en ce que les tresses (26) s'étendent perpendiculièrement à la plage (14) à la sortie des encoches (34, 36, 38) pour se raccorder en boucle aux doigts (18) de contacts sensiblement alignés avec la plage (14).

## Patentansprüche

1. Verfahren zum festen elektrischen Verbinden von flexiblen Leitern mit einem Teil durch Widerstandsschweissung von mindestens einem in einem Schlitz des genannten Teiles angeordneten Leiter, dadurch gekennzeichnet, dass die Leiter (26) flexible Leiter mit grossem Durchschnitt sind, so wie Litzen, die dazu bestimmt sind, auf dem Ende einer Stromzuführfläche (14) mit abgeflachtem Durchschnitt befestigt zu werden, wobei mehrere Schlitze (34, 36, 38), deren Durchschnitt dem Durchschnitt des oder der zugeordneten Leiter entspricht, in dem Endabschnitt der Stromzuführfläche vorgesehen sind und seitlich durch Zähne (42) getrennt sind, die sich verformen können, wobei die Enden der Leiter ohne Spiel in die Schlitze eingefügt sind und dann elektrisch durch Widerstand an die genannte Stromzuführfläche geschweisst sind, so dass die genannten Zähne beim Schweissen verformt werden und die Enden der Leiter zusammenpressen.

2. Verfahren gemäss Anspruch 1, dadurch gekennzeichnet, dass man eine Reihe von Schlitzen (34, 36, 38) längs des genannten Abschnittes (40) anbringt, um einen Kamm zu bilden, zwischen dessen Zähnen (42) die flexiblen, zu verbindenden Leiter (26) eingefügt sind, wobei der mit Leitern bestückte Kamm in eine Presse (44, 46) plaziert und erwärmt wird, um in einem einzigen Vorgang die Befestigung der gesamten genannten flexiblen Leiter auszuführen.

3. Verfahren gemäss Anspruch 1 oder 2, dadurch gekennzeichnet, dass die rechteckigen Schlitze (34, 36, 38) die Dicke der genannten Stromzuführungsfläche (14) vollkommen durchdringen und dabei auf drei Seiten offen sind, in diesem Fall die grossen oberen und unteren Seiten und die Vorderseite der Stromzuführungsfläche, und dass die flexiblen Leiter (26) in die Schlitze eingefügt sind, so um sich senkrecht zu den genannten grossen Seiten zu erstrekken.

4. Verfahren gemäss Anspruch 1, 2 oder 3, dadurch gekennzeichnet, dass die Litzen (26) und die Stromzuführungsfläche (14) aus Kupfer sind, und dass die Schweissung ohne Hartlotauftrag ausgeführt ist.

5. Verfahren gemäss Anspruch 4, dadurch gekennzeichnet, dass der Schweiss-Druck mehrere tausend Kilogramm je Quadratzentimeter und die Schweiss-Stromstärke mehrere Zehntausende Ampere beträgt.

6. Vorrichtungn zum elektrischen Verbinden von flexiblen Leitern mit einem Teil, mit wenigstens einem Schlitz zum Unterbringen des Endes eines Leiters, das elektrisch durch Widerstand an das genannte Teil geschweisst ist, dadurch gekennzeichnet, dass die Leiter (26) flexible Leiter mit grossem Durchschnitt sind, so wie Litzen, wobei das genannten Teil von einer Stromzuführfläche (14) mit flachgedrücktem Durchschnitt gebildet wird, und wobei mehrere Schlitze (34, 36, 38), deren Durchschnitt dem Durchschnitt des oder der zugeordneten Leiter entpricht, in dem Endabschnitt (40) der Stromzuführfläche angeordnet sind und seitlich durch Zähne (42) getrennt sind, die sich verformen können, so dass die Enden der Leiter ohne Spiel in die Schlitze eingefügt sind und dann elektrisch durch Widerstand an die genannte Stromzuführfläche geschweisst sind, und damit die genannten Zähne beim Schweissen verformen, welche die Enden der Leiter zusammenpressen.

7. Verbindungsvorrichtung gemäss Anspruch 6, mit Verbindungslitzen (26) einer Stromzuführfläche (14) an eine Mehrzahl von Fingern (18) eines beweglichen Kontaktes (10) eines elektrischen Schalters, dadurch gekennzeichnet, dass mehrere, mit einem oder mehreren Fingern (18) verbundenen Litzen (26) in einem selben Schlitz (34, 38) untergebracht sind.

8. Verbindungsvorrichtung gemäss Anspruch 7, dadurch gekennzeichnet, dass die Enden (32) der in einem selben Schlitz (34, 38) untergebrachten Litzen (26) in dem genannten Schlitz übereinander und/ oder nebeneinander angeordnet sind.

9. Verbindungsvorrichtung gemäss Anspruch 6, 7 oder 8, dadurch gekennzeichnet, dass sich die Litzen (26) senkrecht zu der Stromzuführfläche (14) erstrecken, am Ausgang der Schlitze (34, 36, 38), um sich schleifenmässig an die Kontaktfinger (18) anzuschliessen, die ungefähr mit der Stromzuführfläche (14) ausgerichtet sind.

## Claims

1. Method of fixed electric connection of flexible conductors to a piece by electrical soldering by resistance of at least one conductor arranged in a slot of said piece, characterized in that the conductors (26) are flexible conductors of high section, such as braids, intended to be secured on the end of a flat section lug (14) for the current leading, several slots (34, 36, 38), the section of which corresponds to the one of the associated conductor or conductors (26), being arranged in the face of the end of the lug and being separated laterally by teeth (42) which can be distorted, the ends of the conductors being introduced in the slots without any play and then soldered electrically by resistance to said lug, so as to distort said teeth during soldering and to compress the ends of the conductors.

2. Method according to claim 1, characterized in that a set of slots (34, 36, 38) are made along said face (40) to form a comb, between the teeth (42) of which are inserted the flexible conductors (26) to connect, said comb lined by conductors being placed in a press (44, 46) and heated to realize the attachment of all said flexible conductors in a single operation.

3. Method according to claim 1 or 2, characterized in that the rectangle shaped slots (34, 36, 38) are through and through crossing the thickness of said lug (14) by being opened on three sides, under the circumstances the large upper and bottom sides and the front side of the lug, and that the flexible conductors (26) are introduced in the slots, so as to extend perpendicular to said large sides.

4. Method according to claim 1, 2 or 3, characterized in that the braids (26) and the lug (14) are made of copper and that the soldering is made without any need of hard solder.

5. Method according to claim 4, characterized in that the welding pressure is of several thousand kilograms per square centimeters and the intensity of the welding current of several tens of thousands amperes.

6. Electric connection device of flexible conductors to a piece comprising at least one slot for the housing of the end of a conductor which is soldered electrically by resistance to said piece, characterized in that the conductors (26) are flexible conductors of high section, such as braids, said piece being constituted by a flat section lug (14) for the current leading, several slots (34, 36, 38), the section of which corresponds to the one of the associated conductor or conductors (26), being arranged in the face (40) of the end of the lug and being separated laterally by teeth (42) which can be distorted, the ends of the conductors being introduced in the slots without any play and then soldered electrically by resistance to said lug, so as to distort said teeth which compress the ends of the conductors.

7. Connection device according to claim 6, of link braids (26) of a lug (14) for the current leading to several fingers (18) of a moving contact (10) of an electric circuit breaker, characterized in that several braids (26) secured to one or several fingers (18) are placed in a same slot (34, 38).

8. Connection device according to claim 7, characterized in that the ends (32) of the braids (26) put in a same slot (34, 38) are superimposed and/or juxtaposed in said slot.

9. Connection device according to claim 6, 7 or 8, characterized in that the braids (26) extend perpendicular to the lug (14) at the output of the slots (34, 36, 38) to fit together in loop with the contact fingers (18) slightly aligned with the lug (14).
